# EUROPÄISCHE PATENTSCHRIFT

(11) **EP 0 234 193 B1**
(45) Veröffentlichungstag und Bekanntmachung des Hinweises auf die Patenterteilung: **05.04.1995**
(21) Anmeldenummer: 87100141.8
(22) Anmeldetag: 08.01.1987
(51) Int. Cl.: H01H 13/70, H01H 13/64

(54) **Schalteranordnung**
Switch arrangement
Agencement d'interrupteur

(30) Priorität: 18.01.1986 DE 3601363
(43) Veröffentlichungstag der Anmeldung: 02.09.1987
(73) Patentinhaber: Stierlen-Maquet Aktiengesellschaft, D-76437 Rastatt (DE)
(72) Erfinder: Kieferle, Hermann, D-7505 Ettlingen (DE); Adler, Bernhard, D-7550 Rastatt (DE)
(74) Vertreter: Schaumburg, Thoenes & Thurn

(56) Entgegenhaltungen:
- FR-A- 1 316 747
- US-A- 3 917 917

## Beschreibung

Die Erfindung befaßt sich mit dem Schalten von Bewegungsfunktionen an Einrichtungen zur Lagerung von Patienten.

Bei Patientenlagerungseinrichtungen sind motorisch verstellbare Bewegungsfunktionen zur Lageänderung von Patienten häufig durch doppelt vorhandene, voneinander unabhängige elektrische Schaltkreise zu schalten. Tritt in einem der elektrischen Schaltkreise ein Fehler auf, so wird die Bewegung der Lagerungseinrichtung sofort unterbrochen oder nicht ausgelöst. Der Grund hierfür liegt darin, daß jede Gefährdung eines Patienten durch eine fehlerhafte Bewegungsfunktion der Lagerungseinrichtung ausgeschlossen werden muß.

Es ist bereits bekannt, an einer Schalt- oder Bedienungseinheit für eine Patientenlagerungseinrichtung zur Betätigung der getrennten Schaltkreise zwei Schalter vorzusehen, wobei die gewünschte Bewegungsfunktion der Pateintenlagerungseinrichtung nur dann ausgelöst wird, wenn beide Schalter betätigt werden, d.h. die beiden Schalter eine UND-Funktion bilden, wie sie für sich z.B. in dem Buch von Tietze, Schenk "Halbleiterschaltungstechnik", fünfte Auflage 1980, S. 140, 141 und in "Instruments & Control Systems", Vol. 34, S. 864 beschrieben ist. Damit ist insbesondere eine Sicherheit gegeben, daß eine Bewegung der Lagerungseinrichtung in jedem Falle unterbrochen werden kann, auch wenn an einem Schalter einmal die Kontaktelemente aneinander hängen bleiben oder dergleichen.

Diese Lösung erfordert jedoch einen erhöhten Flächenbedarf an der Schalteinheit und damit eine entsprechende bauliche Größe, da diese Schalteinheit für die Vielzahl von Bewegungsabläufen der Lagerungseinrichtung auch eine Vielzahl von Schaltern aufweist, deren Betätigungselemente nicht beliebig verkleinert werden können. Zudem ist die jeweilige Bedienung zweier Schalter umständlich.

Ferner sind zur mindestens annähernd gleichzeitigen Schaltung verschiedener Funktionen aus der US-A-3 917 917 und der FR-A-1 316 747 Schalteranordnungen bekannt, umfassend zwei elektrische Kontaktelemente aufweisende Schalter, von denen mindestens ein Schalter als Folientaster ausgebildet ist, der eine Kontaktelemente tragende flexible Basisfolie und eine in Richtung auf diese elastisch auslenkbare, die Gegenkontaktelemente tragende Schaltfolie aufweist, wobei der andere Schalter in Tastrichtung hinter dem Folientaster derart angeordnet ist, daß er durch einen in Tastrichtung auf den Folientaster ausgeübten und den Betätigungsdruck des Folientasters überschreitenden Druck auf den Folientaster betätigt wird.

Der Erfindung liegt die Aufgabe zugrunde, das Schalten von Bewegungsfunktionen an Patientenlagerungseinrichtungen mit einer Schalteranordnung zu ermöglichen, die einen geringen Platzbedarf hat und eine bequeme Bedienung ermöglicht.

Diese Aufgabe wird erfindungsgemäß durch die im Patentanspruch angegebenen Merkmale gelöst.

Bei der erfindungsgemäßen Lösung wird also beispielsweise an einem Schaltgerät nur der der Tastfläche des Folientasters entsprechende Platz benötigt. Auch in Tastrichtung ist die Bauhöhe der Schalteranordnung sehr gering, da der Folientaster selbst nur wenig Platz beansprucht. Durch Druck auf den Folientaster wird zunächst dieser betätigt. Durch weiteres Eindrücken des flexiblen Folientasters kann dann der darunter bzw. dahinter angeordnete elektrische Schalter betätigt werden. Dabei kann dieser dahinterliegende Schalter ebenfalls wieder als Folientaster oder auch als mechanischer Druckschalter ausgebildet sein. Im Falle von mehreren hintereinander angeordneten Folientastern ist es hinsichtlich der Bauhöhe der gesamten Schalteranorndung vorteilhaft, wenn die Basisfolie des in Tastrichtung vorne liegenden Folientasters jeweils die Schaltfolie des in Tastrichtung folgenden Folientasters bildet.

Solange bei der erfindungsgemäßen Lösung nicht sämtliche Schalter gleichzeitig versagen, kann die Bewegungsfunktion der Lagerungseinrichtung in jedem Falle unterbrochen werden, selbst wenn an einem der Schalter die Kontaktelemente ungewollt geschlossen bleiben, beispielsweise aneinander kleben.

Die Erfindung wird in der folgenden Beschreibung in Verbindung mit den beigefügten Figuren anhand von Ausführungsbeispielen näher erläutert. Es zeigen:
Fig. 1 ein Beispiel zweier übereinander angeordneter Folientaster,
Fig. 2 eine abgewandelte Ausführungsform zweier übereinander angeordneter Folientaster,
Fig. 3 eine Schalteranordnung mit einem Folientaster und einem darunter angeordneten mechanischen Druckschalter,
Fig. 4 ein Schaltungsbeispiel für die erfindungsgemäße Schalteranordnung und
Fig. 5 eine schematische Darstellung eines Bedienungsgerätes unter Verwendung der erfindungsgemäßen Schalteranordnungen.

In den Figuren 1 bis 5 sind gleiche Teile jeweils mit gleichen Bezugsziffern versehen.

In Fig 1 sind zwei übereinander angeordnete Folientaster A und B dargestellt, wobei der zuerst betätigte Folientaster A aus einer flexiblen Frontfolie 1, einer flexiblen Schaltfolie 2, einer Distanzfolie 3 und einer flexiblen Basisfolie 4 besteht, und an der Schaltfolie 2 Leitkontakte 8 und an der Basisfolie 4 Leitkontakte 9 angeordnet sind. Die Leitkontakte 8 und 9 haben im Ruhestand eine Distanz x voneinander. Der hinter dem Folientaster A angeordnete Folientaster B besteht aus einer flexiblen Schaltfolie 5 mit Leitkontakten 10, einer Distanzfolie 6 und einer Basisfolie 7 mit Leitkontakten 11. Die Leitkontakte 10 und 11 haben im Ruhestand eine Distanz y voneinander.

In Fig. 2 sind zwei übereinander angeordnete Folientaster A und B dargestellt, wobei hier die flexible Basisfolie 4 des Folientasters A und die flexible Schaltfolie des Folientasters B durch eine flexible Kombifolie 12 ersetzt sind. Auf der einen Seite der Kombifolie sind Leitkontakte 9 des Folientasters A, und auf der anderen Seite der Kombifolie 12 sind Leitkontakte 10 des Folientasters B angeordnet. Die Leitkontakte 9 und 10 sind in diesem Falle aber auch voneinander elektrisch nicht leitend getrennt.

In Fig. 3 sind ein Folientaster A und ein darunter angeordneter sonstiger elektrischer Taster B dargestellt. Der Folientaster 1 besteht aus einer flexiblen Frontfolie 1, einer flexiblen Schaltfolie 2 mit Leitkontakten 8, einer Distanzfolie 3 und einer flexiblen Basisfolie 4 mit Leitkontakten 9. Der darunter angeordnete sonstige elektrische Schalter oder Taster B kann aus einem Gehäuse 13 bestehen und z.B. durcheinen Stift 14 geschaltet werden.

Fig. 4 zeigt wiederum eine Schalteranordnung gemäß Fig. 2 mit zwei hintereinander angeordneten Folientastern A und B. Die Kontaktelemente 8 und 9 des Folientasters A sind in eine Leitung 15 geschaltet. Die Kontaktelemente 10 und 11 des Folientasters B sind in eine Leitung 16 geschaltet. Die Leitungen 15 und 16 sind mit den Eingängen eines UND-Gliedes 17 verbunden. Man erkennt, daß das UND-Glied 17 nur dann ein Ausgangssignal liefern kann, wenn beide Folientaster A und B geschlossen sind. Im Hinblick auf Sicherheitserfordernisse wird die Schaltfunktion der in Fig. 4 dargestellten Schalteranordnung auch dann aufgehoben, wenn nur einer der Folientaster A und B öffnet.

Fig. 5 zeigt ein Bedienungsgerät für eine Patientenlagerungseinheit mit einem Gehäuse 18 in dessen Oberfläche 19 eine Vielzahl von Schalteranordnungen 20 eingelassen sind. Jedes Paar von nebeneinander angeordneten Schalteranordnungen 20 dient zur Steuerung einer Bewegungsfunktion der Patientenlagerungseinrichtung in ihren beiden Richtungen. Jede der Schalteranordnungen 20 kann dabei nach einem der Ausführungsbeispiele entsprechend den Figuren 1 bis 3 ausgebildet sein. Man erkennt, daß die Oberfläche des Bedienungsgerätes praktisch verdoppelt werden müßte und die Bedienung sehr viel unübersichtlicher und umständlicher würde, wenn man nun in der herkömmlichen Weise jeweils zwei getrennte Schalter anstelle einer Schalteranordnung 20 vorsehen müßte.

## Patentansprüche

1. Verwendung einer Schalteranordnung zur Schaltung von motorisch verstellbaren Bewegungsfunktionen an einer Patientenlagerungseinrichtung, wobei die Schalteranordnung mindestens zwei elektrische Kontaktelemente (8, 9; 10, 11) aufweisende Schalter (A, B) umfaßt, von denen mindestens ein Schalter (A, B) als Folientaster ausgebildet ist, der eine Kontaktelemente (9; 11) tragende flexible Basisfolie (4; 7) und eine in Richtung auf diese elastisch auslenkbare, die Gegenkontaktelemente (8; 10) tragende Schaltfolie (2; 5) hat, während der andere Schalter (B) in Tastrichtung hinter dem Folientaster (A) derart angeordnet ist, daß er durch einen in Tastrichtung auf den Folientaster (A) ausgeübten und den Betätigungsdruck des Folientasters (A) überschreitenden Druck auf den Folientaster betätigt wird und von denen der eine Schalter (A) in einem ersten Schaltkreis (15) zum Öffnen und Schließen desselben angeordnet ist, während der andere Schalter (B) in einem zweiten Schaltkreis (16) zum Öffnen und Schließen desselben angeordnet ist, wobei die beiden Schaltkreise (15, 16) mit den Eingängen eines UND-Gliedes (17) verbunden sind, dessen Ausgangssignal beim Schließen beider Schaltkreise (15, 16) eine Bewegungsfunktion steuert.

## Claims

1. The use of a switch arrangement for the switching of motor-adjustable motional functions on a patient supporting device, said switch arrangement comprising at least two switches (A,B) having electrical contact elements (8,9;10,11), at least one switch (A,B) thereof being formed as a foil switch having a flexible base foil (4;7) carrying contact elements (9;11) and a switching foil (2;5) elastically deflectable toward said base foil and carrying the counter contact elements (8;10), whereas the other switch (B) is arranged in the touching direction behind the foil switch (A) in a manner such as to be actuated by a pressure exerted on the foil switch (A) in the touching direction and exceeding the actuating pressure of the foil switch (A), and said one switch (A) thereof being arranged in a first switching circuit (15) for opening and closing the same, whereas said other switch (B) thereof is arranged in a second switching circuit (16) for opening and closing the same, both switching circuits (15,16) being connected to the inputs of an AND-element (17), the output signal thereof controlling a motional function on closing both switching circuits (15,16).

## Revendications

1. Emploi d'un arrangement d'interrupteur pour la commutation des fonctions de mouvement réglables par moteur sur un installation couche des patients, ledit arrangement comprenant au moins deux interrupteurs (A,B) ayant des éléments de contact électriques, dont au moins un interrupteur (A,B) est agencé comme un interrupteur à feuille ayant une feuille de base flexible (4;7) portant des éléments de contact (9;11) et une feuille de commutation (2;5) apte à se défléchir élastiquement vers la feuille de base et portant les contre-éléments de contact (8;10), tandis que l'autre interrupteur (B) est disposé derrière l'interrupteur à feuille (A) en la direction de touche de manière qu'il est actué par une pression exercée sur l'interrupteur à feuille (A) en la direction de touche et surmontant la pression d'actuation de l'interrupteur à feuille (A), et dont l'un (A) des interrupteurs est arrangé dans un premier circuit de commutation (15) pour ouvrir et fermer le même, tandis que l'autre interrupteur (B) est arrangé dans un second circuit de commutation (16) pour ouvrir et fermer le même, les deux circuits de commutation (15,16) étant reliés aux entrées d'un opérateur ET (17), dont le signal de sortie commande une fonction de mouvement lors de la fermeture des deux circuits de commande (15,16).
